# FASCICULE DE BREVET EUROPEEN

(11) **EP 1 161 167 B1**
(45) Date de publication et mention de la délivrance du brevet: **02.06.2004**
(21) Numéro de dépôt: 00910935.6
(22) Date de dépôt: 14.03.2000
(51) Int. Cl.: A47G 1/16, G09F 15/00

(54) **ASSEMBLAGE DE PROFILES**
PROFILANORDNUNG
ASSEMBLY OF PROFILES

(30) Priorité: 16.03.1999 FR 9903245
(43) Date de publication de la demande: 12.12.2001
(73) Titulaire: Traux-Binsse, Marie-Laure, 92200 Neuilly-sur-Seine (FR)
(72) Inventeur: Traux-Binsse, Marie-Laure, 92200 Neuilly-sur-Seine (FR)
(74) Mandataire: Arnaud, Jean
(86) Numéro de dépôt international: PCT/FR2000/000610
(87) Numéro de publication internationale: WO 2000/054637

(56) Documents cités:
- DE-U- 29 705 606
- FR-A- 2 754 929
- GB-A- 381 156

## Description

La présente invention concerne un assemblage démontable, un profilé utile pour un tel assemblage, ainsi qu'un appareil de présentation tirant partie des propriétés d'un tel assemblage.

L'invention concerne ainsi un assemblage qui comprend deux éléments, un profilé mâle jouant le rôle d'un tenon, et un profilé femelle jouant le rôle d'une mortaise. L'un des deux profilés, de préférence le profilé mâle, est fixé au bord d'un support plat, rigide, semi-rigide ou souple. Un tel assemblage est particulièrement intéressant dans des appareils de présentation, notamment ceux qui sont utilisés pour la publicité sur les lieux de vente ou pour la signalétique, aussi bien dans les bâtiments qu'à l'extérieur.

On connaît déjà de nombreux dispositifs destinés à permettre la présentation d'informations sur des supports visuels plats. Par exemple, on utilise fréquemment des bannières supportées par un bord supérieur. Ce bord peut être tenu de diverses manières, par exemple par fixation en position haute d'un élément rigide qui peut être un profilé et qui a en général une section circulaire.

On connaît aussi des appareils de présentation dans lesquels un support visuel de forme rectangulaire est maintenu aux quatre coins ou à leur proximité. L'appareil comprend alors essentiellement un bâti, muni à quatre emplacements de dispositifs de fixation, tels que des broches, destinés à coopérer avec des dispositifs complémentaires de fixation placés de manière correspondante aux quatre coins du support visuel, par exemple par passage de broches dans des trous. Le bâti peut comprendre par exemple une sorte d'araignée à quatre branches, permettant d'appliquer des forces d'élasticité aux quatre coins afin que le support visuel reste tendu lorsqu'il est souple.

On connaît aussi un autre type de tels appareils de présentation dans lequel deux côtés opposés d'un support visuel rectangulaire sont munis de profilés destinés à lui donner de la rigidité, et le support visuel est aussi fixé sur un bâti, par un dispositif analogue au dispositif précité, par exemple par passage de broches du bâti dans des trous formés dans les profilés.

On connaît aussi les appareils de présentation décrits dans GB 381 156 et DE 29 705 606.

Ces appareils correspondent à un compromis entre diverses propriétés, et ils présentent en général un certain nombre d'inconvénients que sont leur instabilité, leur manque de simplicité, leur relative difficulté de montage et le fait que, lorsque l'appareil n'est pas surveillé, il est possible de retirer le support visuel pour le remplacer par un autre qui porte d'autres informations.

Dans le cadre de cette application, l'invention permet la réalisation d'appareils robustes, stables, faciles à monter et empêchant un remplacement du support visuel par un système différent.

A cet effet, l'invention concerne un assemblage destiné à être monté d'un côté au moins d'un support visuel rectangulaire et de préférence de deux côtés opposés d'un tel support. Un tel assemblage comporte un profilé mâle et un profilé femelle. Lorsqu'il a été glissé suivant la longueur du profilé femelle, le profilé mâle ne peut pas être retiré du profilé femelle en direction latérale après un coulissement limité. Cependant, si une partie du profilé mâle est supprimée ou une partie de cavité du profilé femelle est élargie, les deux profilés peuvent être séparés l'un de l'autre en direction latérale. L'assemblage selon l'invention est ainsi un perfectionnement des assemblages en queue d'aronde, et il peut être fabriqué de manière très simple et peu onéreuse, et peut être facilement assemblé et démonté.

Plus précisément, l'invention concerne un assemblage destiné à résister à des forces ayant une direction déterminée, du type qui comprend un profilé mâle et un profilé femelle et qui peut être assemblé par coulissement du profilé mâle dans le profilé femelle dans la direction de leur longueur qui est sensiblement perpendiculaire à la direction déterminée. Selon l'invention, le profilé femelle a une cavité qui débouche par une ouverture, la section de la cavité comportant une partie externe, une partie interne et une dérivation latérale partant de la transition entre les parties externe et interne, la partie externe et la partie interne étant disposées linéairement pratiquement dans le prolongement l'une de l'autre, la section de la cavité ayant une largeur constante ou qui diminue depuis l'ouverture jusqu'à la portion de la partie interne la plus éloignée de l'ouverture, et la dérivation latérale ayant une longueur très inférieure à celle de la partie interne et une largeur constante ou qui diminue depuis la transition jusqu'à sa portion la plus éloignée de l'ouverture, et le profilé mâle a une section qui comporte un tronçon externe, un tronçon interne et une branche latérale partant de la transition entre les tronçons externe et interne, le tronçon externe et le tronçon interne étant disposés linéairement pratiquement dans le prolongement l'un de l'autre, le profilé mâle ayant une largeur constante ou qui diminue depuis l'extrémité externe du tronçon externe jusqu'à l'extrémité du tronçon interne la plus éloignée du tronçon externe, et la branche latérale ayant une longueur très inférieure à celle du tronçon interne et une largeur constante ou qui diminue depuis la transition jusqu'à sa portion la plus éloignée de la transition, si bien que si le profilé mâle est démuni de sa branche latérale, il peut être retiré latéralement du profilé femelle, et de même, s'il est démuni de son tronçon interne, il peut être retiré latéralement du profilé femelle.

De préférence, la section de la cavité et celle du profilé mâle sont telles que l'une des branches est plus courte que l'autre.

Lorsqu'un assemblage doit être utilisé sur une grande longueur, il est avantageux que chacun des deux profilés comprenne, sur sa longueur, des zones de même longueur et de même pas telles que, dans des zones qui alternent sur le profilé femelle, une section de cavité du profilé femelle est élargie, du côté de la dérivation ou de la partie externe au moins, et que, dans des zones qui alternent sur le profilé mâle, le profilé mâle est démuni de sa branche latérale ou de son tronçon interne respectivement.

L'invention concerne aussi un profilé destiné à un tel assemblage et qui a une section qui comporte un tronçon externe, un tronçon interne et une branche latérale partant de la transition entre les tronçons externe et interne, le tronçon externe et le tronçon interne étant disposés linéairement pratiquement dans le prolongement l'un de l'autre, le profilé mâle ayant une largeur constante ou qui diminue depuis l'extrémité externe du tronçon externe jusqu'à l'extrémité du tronçon interne la plus éloignée du tronçon externe, et la branche latérale ayant une largeur constante ou qui diminue depuis la transition jusqu'à sa portion la plus éloignée de la transition.

Les profilés sont avantageusement formés d'un alliage léger dont la technique d'extrusion est bien connue.

L'invention concerne aussi un appareil de présentation destiné à la publicité sur des lieux de vente ou à la signalétique, aussi bien dans les bâtiments qu'à l'extérieur, du type qui comprend au moins un support visuel muni, à un bord au moins, d'un profilé, ce profilé étant un profilé mâle ou femelle d'un assemblage indiqué précédemment.

L'appareil comprend de préférence un support visuel dont deux côtés parallèles portent un profilé.

Il est avantageux que le support visuel soit soumis à une force de tension entre les deux profilés. Cette force de tension peut être simplement due au poids du support (bannière), avec ou sans lest, mais elle est de préférence appliquée par un second assemblage. Celui-ci peut être simplement suspendu, mais il est de préférence monté sur une ossature qui fixe sa position par coincement ou de type télescopique. De préférence, un dispositif élastique assure le maintien d'une tension dans le support visuel.

Dans un mode de réalisation, l'appareil comprend un pied et une ossature tous deux solidaires d'un assemblage inférieur, et l'ossature est aussi solidaire d'un assemblage supérieur. Dans un autre mode de réalisation, le pied porte une ossature qui porte elle-même les deux assemblages. Dans un autre mode de réalisation, l'appareil comporte un simple dispositif de suspension d'un assemblage sur un mur ou à un plafond.

Dans un autre mode de réalisation, l'appareil comprend un support visuel qui est muni, à un bord au moins, d'un bandeau solidaire d'au moins deux profilés mâles destinés à pénétrer dans des cavités d'un bâti de l'appareil.

D'autres caractéristiques et avantages de l'invention ressortiront mieux de la description qui va suivre, faite en référence au dessin annexé sur lequel :
la figure 1 représente une coupe d'un profilé femelle d'un assemblage selon l'invention ;
la figure 2 représente une coupe d'un profilé mâle destiné à être utilisé avec le profilé femelle de la figure 1 ;
la figure 3 est une vue schématique en élévation d'un appareil de présentation comprenant deux assemblages selon l'invention ;
la figure 4 est une vue schématique d'un bandeau muni de deux profilés mâles selon l'invention ;
la figure 5 est une vue d'un bâti pour support visuel muni d'un bandeau tel que représenté sur la figure 4 ; et
la figure 6 représente une coupe d'une variante de profilé mâle destiné à être utilisé avec le profilé femelle de la figure 1.

Le profilé femelle 10 représenté sur la figure 1 possède une cavité 12 qui débouche par une ouverture 14, représentée en position basse sur la figure 1. La section de la cavité comporte une partie externe 16, une partie interne 18 et une dérivation latérale 22 partant de la transition 20 entre les parties externe et interne. Ces deux parties externe 16 et interne 18 de cavité sont placées linéairement dans le prolongement l'une de l'autre pratiquement. La section de la cavité, dans ce mode de réalisation, a une largeur qui diminue de l'ouverture jusqu'à la portion de la partie interne la plus éloignée de l'ouverture. La dérivation latérale 22 a une largeur relativement constante. La cavité 12 a donc globalement une forme arrondie dont dépasse un doigt court ou une forme rectiligne dont dépasse une branche courbe.

Le profilé mâle 24 destiné à être monté dans la cavité du profilé femelle 10 comprend un tronçon externe 26, un tronçon interne 28 et une branche latérale 30 qui part de la transition entre les tronçons externe et interne. Le tronçon interne 28 est placé linéairement dans le prolongement pratiquement du tronçon externe 26. Sur la figure 2, on note que la largeur des tronçons externe et interne est constante ou diminue depuis la partie inférieure vers la partie supérieure, c'est-à-dire l'extrémité du tronçon interne. La branche latérale 30 a une largeur pratiquement constante depuis la transition. Le profilé mâle a donc globalement une forme arrondie dont dépasse un doigt court ou une forme rectiligne dont dépasse une branche courbe.

Ainsi, le profilé mâle est retenu dans le profilé femelle par contact des faces externes du profilé mâle et des faces internes du profilé femelle au niveau de la transition 20, à la manière d'un tenon dans une mortaise, mais sur une très petite longueur ; comme la partie externe de la cavité 12 du profilé femelle est plus large que le tronçon externe 28 du profilé mâle, ce profilé pourrait pivoter et provoquer l'échappement de la branche latérale 30 de la dérivation 22 et la libération du profilé mâle. Ce pivotement est interdit parce que le tronçon interne 28 est guidé par la partie interne 18 de la cavité 12.

Il apparaît ainsi que les éléments principaux sont la partie interne 18 et la dérivation latérale 22 du profilé femelle, et le tronçon interne 28 et la branche latérale 30 du profilé mâle d'autre part, la partie externe 16 et le tronçon externe 26 pouvant avoir des formes et dimensions quelconques, dans la mesure où ils ne gênent pas le fonctionnement du reste de l'assemblage. En particulier, sur la figure 1, on note que la partie externe 16 du profilé femelle 10 est très large et peut facilement loger, et ainsi cacher, les éléments de fixation d'un support visuel au profilé mâle, tels que des rivets, des oeillets, clips, boulons, etc., qui peuvent dépasser ou apparaître d'un côté ou des deux du profilé mâle.

Il apparaît clairement sur la figure 2 que, si le profilé mâle ne comprenait pas la branche latérale 30, il ne serait pas retenu dans la cavité du profilé femelle. De même, si le profilé mâle était démuni de son tronçon interne 28, il ne pourrait pas être non plus retenu dans la cavité du profilé femelle. En conséquence, le fait que la cavité du profilé femelle a une largeur constante ou qui diminue depuis l'ouverture nécessite la présence à la fois du tronçon interne et de la branche latérale sur le profilé mâle pour assurer la retenue. Celle-ci est due au contact des faces externes du profilé mâle, au niveau de la transition, avec les faces internes de la cavité, au niveau de la transition de celle-ci.

Ainsi, selon une caractéristique avantageuse de l'invention, pour être retenu dans la cavité du profilé femelle, un profilé mâle doit avoir une forme comprenant à la fois le tronçon interne et la branche latérale.

L'assemblage est réalisé par coulissement du profilé mâle dans la cavité du profilé femelle, en direction perpendiculaire au plan des figures 1 et 2. L'assemblage résiste alors à des forces latérales, c'est-à-dire qui sont comprises dans le plan des figures 1 et 2.

La figure 3 représente un exemple d'appareil de présentation, utile pour la publicité sur des lieux de vente ou pour la signalétique. Cet appareil comporte deux assemblages 34, 36 selon l'invention, rendus solidaires par une ossature 38 formant un dispositif de tension, qui peut être un dispositif télescopique ou un dispositif permettant le blocage des deux assemblages à une distance déterminée. Le dispositif de tension et l'assemblage inférieur 36 sont rendus solidaires de pieds 40 assurant la stabilité de l'appareil. Un support visuel 42, solidaire de deux profilés selon l'invention, représentés comme étant des profilés mâles sur la figure 3, est glissé latéralement dans les profilés femelles des assemblages 34, 36.

Bien qu'on ait représenté un dispositif de tension et des pieds solidaires du dispositif de tension et de l'assemblage inférieur, de nombreuses variantes sont possibles.

Dans une première variante, un seul assemblage 34 est incorporé et est supporté par une ossature solidaire d'un pied. Dans d'autres modes de réalisation, l'appareil comprend deux assemblages 34, 36 et ceux-ci sont soit maintenus à la distance voulue par une ossature convenable, soit soumis à une force qui a tendance à les écarter lorsque le support visuel 42 a été monté sur les assemblages.

On note sur la figure 3 que le montage du support visuel nécessite le glissement de celui-ci sur toute la longueur des assemblages 34, 36. Il est donc nécessaire de disposer, d'un côté au moins de l'appareil, d'un espace dont la largeur est au moins égale à la longueur des assemblages 34, 36. Cette condition peut parfois poser des problèmes. Dans ce cas, il est avantageux d'utiliser la variante suivante de l'invention.

L'invention concerne aussi un assemblage du type précité, mais qui a une structure qui se reproduit avec un pas prédéterminé qui peut être par exemple de 5 ou 10 cm. Sur la longueur de ce pas, chaque profilé a deux parties ou zones juxtaposées. Dans une première partie, la cavité du profilé femelle est telle qu'indiquée sur la figure 2, alors que, dans la seconde partie, cette cavité est élargie afin que le coincement à la transition du profilé mâle ne puisse pas être réalisé. De cette manière, un profilé mâle placé dans la cavité ne peut pas être retenu et peut s'échapper latéralement.

De même, le profilé mâle comprend une première partie ou zone dans laquelle la branche latérale 30 ou le tronçon interne 28 a été supprimé, si bien que le profilé mâle 24 ne peut pas être retenu dans la cavité du profilé femelle 10. Dans la seconde partie, le profilé mâle est tel que représenté sur la figure 2.

En conséquence, ces deux profilés, même lorsqu'ils ont une grande longueur, peuvent être rendus solidaires par un déplacement égal à la moitié du pas seulement. Bien entendu, pendant l'utilisation de l'appareil, la retenue n'est assurée que sur la moitié de la longueur des assemblages, mais la force de retenue est la plupart du temps largement suffisante, compte tenu des forces appliquées aux supports visuels.

On note que, dans ce mode de réalisation, le fait que la cavité soit élargie intérieurement et que le profilé mâle soit tronqué dans une partie interne n'apparaît absolument pas à l'extérieur, si bien que l'appareil a le même aspect qu'un appareil dont les assemblages sont continus.

Bien qu'on ait décrit un appareil dans lequel les assemblages sont placés l'un au-dessus de l'autre, d'autres dispositions sont possibles. Ainsi, les deux assemblages peuvent être disposés verticalement et le support visuel peut être disposé horizontalement entre eux.

La figure 6 représente une coupe d'une variante de profilé mâle 56 destiné à être utilisé avec le profilé femelle de la figure 1.

Le profilé mâle 56 destiné à être monté dans la cavité du profilé femelle 10 comprend un tronçon externe 62, un tronçon interne 60 et une branche latérale 58 qui part de la transition entre les tronçons externe et interne. Le tronçon interne 60 est placé linéairement dans le prolongement pratiquement du tronçon externe 62. Sur la figure 6, on note que la largeur des tronçons externe 62 et interne 60 est constante ou diminue depuis la partie inférieure vers la partie supérieure, c'est-à-dire l'extrémité du tronçon interne. La branche latérale 58 a une largeur pratiquement constante depuis la transition. Le profilé mâle a globalement une forme arrondie dont dépasse un doigt court ou une forme rectiligne dont dépasse une branche courbe.

Dans la variante de la figure 6, le profilé est obtenu par pliage d'une bande métallique de largeur uniforme à l'extrémité du tronçon externe 62. Cependant, ce même profilé peut être réalisé par accolement de deux minces bandes métalliques rendues solidaires par soudage, collage, rivetage ou tout autre procédé mécanique ou chimique. Un support visuel, analogue au support 42, peut en particulier être tenu entre les deux bandes métalliques.

Ainsi, bien que, dans le présent mémoire, on se soit référé à des "profilés", ce terme désigne non seulement des éléments extrudés de longueur indéfinie, mais aussi tout élément de cylindre, c'est-à-dire engendré par une génératrice qui reste parallèle à elle-même en suivant le profil de la section. Cet élément peut être formé en une ou plusieurs pièces. La longueur d'un profilé peut être très petite, par exemple de quelques millimètres, et elle peut dépendre de la force latérale qui doit être encaissée. L'utilisation du terme "profilé" ne limite donc pas l'invention à une fabrication par extrusion, puisque de petits "profilés" peuvent être réalisés par exemple par moulage, notamment par injection ou thermoformage, ou par des opérations mécaniques de mise en forme de métal ou analogue. Ils peuvent être constitués de tout matériau possédant la rigidité nécessaire, par exemple d'alliage léger ou de matière plastique.

Les figures 4 et 5 représentent un mode de réalisation correspondant à des profilés de petite longueur. Ainsi, sur la figure 4, un bandeau 44 représenté sous forme rectangulaire et de faible épaisseur, par exemple de 2,5 mm, est moulé par injection ou thermoformage de matière plastique rigide, par exemple de chlorure de polyvinyle, avec deux profilés mâles 46 de profil analogue à celui du profilé 24 de la figure 2. Bien entendu, le bandeau peut comporter un autre nombre de profilés mâles. En outre, le tronçon inférieur, correspondant au tronçon externe 26 de la figure 2, peut avoir toute longueur commode et peut même être presque inexistant. Le bandeau 44 est destiné à être fixé, par exemple par collage, au dos d'un support visuel 48.

Un bâti 50, représenté sur la figure 5, qui peut comprendre une simple plaque, a des découpes 52 correspondant à la forme des profilés mâles 46. On a en outre représenté, sous les découpes 52 qui ont la forme de la partie supérieure de la cavité du profilé femelle de la figure 2, des ouvertures élargies 54 qui ne sont pas fonctionnellement nécessaires, mais qui montrent que les profilés 46 sont tenus par les découpes 52, et non par appui de leur partie inférieure sur le bas d'une découpe du bâti. Chaque découpe 52 peut d'ailleurs être obtenue par insertion dans un trou circulaire (non représenté) du bâti 50 d'éléments découpés dans un profilé femelle tel que représenté sur la figure 1. Le bâti peut porter un support visuel d'un seul côté ou des deux.

Dans ce mode de réalisation, seuls des supports visuels 48 munis du bandeau ayant les profilés 46 peuvent être montés sur le bâti 50. Ainsi, comme le profilé mâle 24 et la cavité 12, les profilés 46 et les découpes 52 constituent un système "à clé", si bien que l'utilisation de l'appareil, même placé dans un lieu public, peut-être limitée aux seules personnes autorisées.

Il est bien entendu que l'invention n'a été décrite et représentée qu'à titre d'exemple préférentiel et qu'on pourra apporter toute équivalence technique dans ses éléments constitutifs sans pour autant sortir de son cadre tel que défini selon les revendications suivantes.

## Revendications

1. Assemblage destiné à résister à des forces ayant une direction déterminée, du type qui comprend un profilé femelle (10) et un profilé mâle (24) et qui peut être assemblé par coulissement du profilé mâle (24) dans le profilé femelle (10) dans la direction de leur longueur qui est sensiblement perpendiculaire à la direction déterminée,
**caractérisé en ce que**
le profilé femelle (10) a une cavité (12) qui débouche par une ouverture, la section de la cavité (12) comportant une partie externe (16), une partie interne (18) et une dérivation latérale (22) partant de la transition entre les parties externe et interne, la partie externe (16) et la partie interne (18) étant disposées linéairement pratiquement dans le prolongement l'une de l'autre, la section de la cavité (12) ayant une largeur constante ou qui diminue depuis l'ouverture jusqu'à la portion de la partie interne (18) la plus éloignée de l'ouverture, et la dérivation latérale (22) ayant une longueur très inférieure à celle de la partie interne (18) et une largeur constante ou qui diminue depuis la transition jusqu'à sa portion la plus éloignée de l'ouverture,
le profilé mâle (24) a une section qui comporte un tronçon externe (26), un tronçon interne (28) et une branche latérale (30) partant de la transition entre les tronçons externe et interne, le tronçon externe (26) et le tronçon interne (28) étant disposés linéairement pratiquement dans le prolongement l'un de l'autre, le profilé mâle (24) ayant une largeur constante ou qui diminue depuis l'extrémité externe du tronçon externe (26) jusqu'à l'extrémité du tronçon interne (28) la plus éloignée du tronçon externe (26), et la branche latérale (30) ayant une longueur très inférieure à celle du tronçon interne (28) et une largeur constante ou qui diminue depuis la transition jusqu'à sa portion la plus éloignée de la transition,
si bien que si le profilé mâle (24) est démuni de sa branche latérale (30), il peut être retiré du profilé femelle (10) selon une direction perpendiculaire à leur longueur, et de même, s'il est démuni de son tronçon interne (28), il peut être retiré du profilé femelle (10) selon une direction perpendiculaire à leur longueur.

2. Assemblage selon la revendication 1, **caractérisé en ce que** la section de la cavité (12) et celle du profilé mâle (24) ont globalement une forme arrondie dont dépasse un doigt court.

3. Assemblage selon la revendication 1, **caractérisé en ce que** les deux profilés (10, 24) comprennent des zones de même longueur et de même pas telles que, dans des zones qui alternent, une section de cavité (12) du profilé femelle (10) est élargie du côté de la dérivation ou du côté de la partie externe (16) au moins, et le profilé mâle (24) est démuni de sa branche latérale (30) ou de son tronçon interne (28) respectivement.

4. Profilé mâle destiné à un assemblage selon l'une quelconque des revendications précédentes, **caractérisé en ce qu'**il a une section qui comporte un tronçon externe (26), un tronçon interne (28) et une branche latérale (30) partant de la transition entre les tronçons externe et interne, le tronçon externe (26) et le tronçon interne (28) étant disposés linéairement pratiquement dans le prolongement l'un de l'autre, le profilé mâle (24) ayant une largeur constante ou qui diminue depuis l'extrémité externe du tronçon externe (26) jusqu'à l'extrémité du tronçon interne (28) la plus éloignée du tronçon externe (26), et la branche latérale (30) ayant une largeur constante ou qui diminue depuis la transition jusqu'à sa portion la plus éloignée de la transition.

5. Appareil de publicité et de signalétique, du type qui comprend au moins un support visuel (42) qui est muni, à un bord au moins, d'un profilé, **caractérisé en ce que** le profilé est un profilé d'un assemblage selon l'une quelconque des revendications 1 à 3.

6. Appareil selon la revendication 5, **caractérisé en ce que** l'appareil comprend un support visuel (42) dont deux côtés parallèles portent un profilé (10, 24), et le support visuel (42) est soumis à une force de tension entre les deux profilés.

7. Appareil selon la revendication 6, **caractérisé en ce que** le support visuel (42) est monté sur une ossature télescopique (38).

8. Appareil selon l'une des revendications 6 et 7, **caractérisé en ce qu'**il comprend un pied (40) et une ossature tous deux solidaires d'un assemblage inférieur.

9. Appareil selon l'une des revendications 6 et 7, **caractérisé en ce qu'**il comprend un pied (40) et le pied porte une ossature (38) qui porte elle-même les deux assemblages (34, 36).

10. Appareil selon la revendication 5, **caractérisé en ce qu'**il comprend un support visuel (42) qui est muni, à un bord au moins, d'un bandeau solidaire d'au moins deux profilés mâles destinés à pénétrer dans des cavités d'un bâti de l'appareil.

## Claims

1. An assembly for withstanding forces having a determined direction, the assembly being of the type comprising a female section member (10) and a male section member (24) capable of being assembled together by sliding the male section member (24) in the female section member (10) in their long direction which is substantially perpendicular to the determined direction,
the assembly being **characterized in that**:
the female section member (10) has a cavity (12) which opens out via an opening, the section of the cavity (12) comprising an outer portion (16), an inner portion (18), and a side stub (22) extending from the transition between the outer and inner portions, the outer portion (16) and the inner portion (18) being disposed linearly practically one in line with the other, the section of the cavity (12) being of width that is constant or that tapers going from the opening to the part of the inner portion (18) that is furthest from the opening, and the side stub (22) being of length that is much shorter than the length of the inner portion (18), and being of width that is constant or that tapers from the transition to its part that is furthest form the opening;
the male section member (24) is of section which has an outer segment (26), an inner segment (28), and a side branch (30) extending from the transition between the outer and inner segments, the outer segment (26) and the inner segment (28) being disposed practically in line with one another, the male section member (24) being of width that is constant or that tapers from the outer end of the outer segment (26) to the end of the inner segment (28) that is furthest from the outer segment (26), and the side branch (30) being of length that is much shorter than that of the inner segment (28) and of width that is constant or that tapers from the transition to its part furthest from the transition;
such that if the male section member (24) is lacking its side branch (30) it can be withdrawn from the female section member (10) in a direction perpendicular to their long direction, and similarly, if it is lacking its inner segment (28), it can be withdrawn from the female section member (10) in a direction perpendicular to their length direction.

2. An assembly according to claim 1, **characterized in that** the section of the cavity (12) and the section of the male section member (24) are generally of a rounded shape with a short finger projecting therefrom.

3. An assembly according to claim 1, **characterized in that** the two section members (10, 24) have zones of the same length and the same pitch such that in alternating zones a section of the cavity (12) of the female section member (10) is enlarged beside its branch or beside its outer portion (16) at least, and the male section member (24) is lacking its side branch (30) or its inner segment (28), respectively.

4. A male section member for an assembly according to any preceding claim, the male section member being **characterized in that** it is has a section that comprises an outer segment (26), an inner segment (28), and a side branch (30) extending from the transition between the outer and inner segments, the outer segment (26) and the inner segment (28) being disposed practically in line with one another, the male section member (24) being of width that is constant or that tapers from the outer end of the outer segment (26) to the end of the inner segment (28) that is furthest from the outer segment (26), and the side branch (30) being of width that is constant or that tapers from the transition to its part that is furthest from the transition.

5. An advertising and signalling appliance of the type comprising at least one display medium (42) which is provided on at least one edge with a section member, the appliance being **characterized in that** the section member is a section member of an assembly according to any one of claims 1 to 3.

6. An appliance according to claim 5, **characterized in that** the appliance includes a display medium (42) having two parallel sides carrying respective section members (10, 24), and the display medium (42) is subjected to a tension force between the two section members.

7. An appliance according to claim 6, **characterized in that** the display medium (42) is mounted on a telescopic framework (38).

8. An appliance according to claim 6 or claim 7, **characterized in that** it includes a stand (40) and a framework both secured to a bottom assembly.

9. An appliance according to claim 6 or claim 7, **characterized in that** it includes a stand (40) and the stand carries a framework (38) which in turn carries the two assemblies (34, 36).

10. An appliance according to claim 5, **characterized in that** it includes a display medium (42) which is provided on at least one edge with a strip secured to at least two male section members for penetrating in cavities of a structure of the appliance.

## Patentansprüche

1. Verbund, der Kräften vorbestimmter Richtung zu widerstehen bestimmt ist, der ein weibliches Profil (10) und ein männliches Profil (24) umfasst und der dadurch zusammengefügt werden kann, dass das männliche Profil (24) in das weibliche Profil (10) in deren Längsrichtung eingeschoben wird, die im wesentlichen rechtwinklig zur vorbestimmten Richtung verläuft,
**dadurch gekennzeichnet, dass**
das weibliche Profil (10) einen Hohlraum (12) aufweist, der in eine Öffnung mündet, wobei der Abschnitt des Hohlraums (12) einen äußeren Teil (16), einen inneren Teil (18) und eine seitliche Abzweigung (22) umfasst, die den Übergang zwischen dem äußeren Teil und dem inneren Teil trennt, wobei der äußere Teil (16) und der innere Teil (18) in praktisch linearer Verlängerung zueinander angeordnet sind, wobei der Abschnitt des Hohlraums (12) eine konstante Breite aufweist oder aber eine Breite, die sich von der Öffnung bis zu dem Bereich des inneren Teils (18) verjüngt, der der Öffnung am entferntesten ist, und wobei die seitliche Abzweigung (22) eine Länge aufweist, die deutlich geringer ist als die des inneren Teils (18), und eine konstante Breite oder aber eine Breite, die sich ab dem Übergang bis zu seinem Bereich verjüngt, der der Öffnung am entferntesten ist,
das männliche Profil (24) einen Abschnitt aufweist, der ein äußeres Stück (26), ein inneres Stück (28) und einen seitlichen Zweig (30) umfasst, der den Übergang zwischen dem äußeren Stück und dem inneren Stück trennt, wobei das äußere Stück (26) und das innere Stück (28) in praktisch linearer Verlängerung zueinander angeordnet sind, wobei das männliche Profil (24) eine konstante Breite aufweist oder aber eine Breite, die sich vom äußeren Ende des äußeren Stücks (26) bis zu dem Ende des inneren Stücks (28) verjüngt, das dem äußeren Stück (26) am entferntesten ist, und wobei der seitliche Zweig (30) eine Länge aufweist, die deutlich geringer ist als die des inneren Stücks (28), und eine konstante Breite oder aber eine Breite, die sich ab dem Übergang bis zu seinem Bereich verjüngt, der dem Übergang am entferntesten ist,
so dass, wenn der seitliche Ast (30) vom männlichen Profil (24) gelöst wird, das männliche Profil (24) vom weiblichen Profil (10) in rechtwinkliger Richtung zu ihrer Längsrichtung entfernt werden kann, und so dass auch das männliche Profil (24), wenn das innere Stück (28) vom männlichen Profil (24) gelöst wird, vom weiblichen Profil (10) in rechtwinkliger Richtung zu ihrer Längsrichtung entfernt werden kann.

2. Verbund nach Anspruch 1, **dadurch gekennzeichnet, dass** der Abschnitt des Hohlraums (12) und der des männlichen Profils (24) im wesentlichen eine abgerundete Form aufweisen, durch die ein kurzer Finger passt.

3. Verbund nach Anspruch 1, **dadurch gekennzeichnet, dass** die zwei Profile (10, 24) Zonen aufweisen, die gleicher Länge sind, sich jedoch insoweit unterscheiden, als in wechselnden Zonen ein Abschnitt des Hohlraums (12) des weiblichen Profils (10) wenigstens auf der Seite der Abzweigung oder aber auf der Seite des äußeren Teils (16) vergrößert ist, und als der seitliche Zweig (30) bzw. das innere Stück (28) vom männlichen Profil (24) entfernt ist.

4. Männliches Profil zum Einsatz in einem Verbund nach einem der vorangegangenen Ansprüche, **dadurch gekennzeichnet, dass** er einen Abschnitt aufweist, der ein äußeres Stück (26), ein inneres Stück (28) und einen seitlichen Zweig (30) umfasst, der vom Übergang zwischen dem äußeren Stück und dem inneren Stück abzweigt, wobei das äußere Stück (26) und das innere Stück (28) in praktisch linearer Verlängerung zueinander angeordnet sind, wobei das männliche Profil (24) eine konstante Breite aufweist oder aber eine Breite, die sich vom äußeren Ende des äußeren Stücks (26) bis zu dem Ende des inneren Stücks (28) verjüngt, das dem äußeren Stück (26) am entferntesten ist, und wobei der seitliche Zweig (30) eine konstante Breite aufweist oder aber eine Breite, die sich ab dem Übergang bis zu seinem Bereich verjüngt, der dem Übergang am entferntesten ist.

5. Werbe- und Signalvorrichtung, enthaltend wenigstens einen Informationsträger (42) der an wenigstens einer Kante mit einem Profil versehen ist, **dadurch gekennzeichnet, dass** das Profil ein Verbund nach einem der Ansprüche 1 bis 3 ist.

6. Vorrichtung nach Anspruch 5, **dadurch gekennzeichnet, dass** sie einen Informationsträger (42) enthält, dessen zwei parallele Seiten ein Profil (10, 24) tragen, und der Informationsträger (42) einer Spannkraft zwischen den beiden Profilen ausgesetzt ist.

7. Vorrichtung nach Anspruch 6, **dadurch gekennzeichnet, dass** der Informationsträger (42) an einem Teleskopgerüst (38) befestigt ist.

8. Vorrichtung nach einem der Ansprüche 6 und 7, **dadurch gekennzeichnet, dass** sie einen Fuß (40) und ein Gerüst aufweist, die einstückig mit einer unteren Verbindung verbunden sind.

9. Vorrichtung nach einem der Ansprüche 6 und 7, **dadurch gekennzeichnet, dass** sie einen Fuß (40) umfasst, und dass der Fuß ein Gerüst (38) trägt, das seinerseits die beiden Verbände (34, 36) trägt.

10. Vorrichtung nach Anspruch 5, **dadurch gekennzeichnet, dass** sie einen Informationsträger (42) umfasst, der an wenigstens einer Kante eine Leiste aufweist, die einstückig mit wenigstens zwei männlichen Profilen verbunden ist, die dazu bestimmt sind, in die Hohlräume eines Rahmens der Vorrichtung einzudringen.
